# FASCICULE DE BREVET EUROPEEN

(11) **EP 1 766 157 B1**
(45) Date de publication et mention de la délivrance du brevet: **13.12.2017**
(21) Numéro de dépôt: 05763731.6
(22) Date de dépôt: 29.04.2005
(51) Int. Cl.: E04G 1/20

(54) **DISPOSITIF SUPPORT DE PLATE-FORME POUR L"ELEVATION DE CHARGES OU DE PERSONNES LE LONG D"UN OUVRAGE**
PLATTFORMSTÜTZVORRICHTUNG ZUM ANHEBEN VON LASTEN ODER PERSONEN ÜBER DIE HÖHE EINER STRUKTUR
PLATFORM SUPPORT DEVICE FOR LIFTING LOADS OR PERSONS THE HEIGHT OF A STRUCTURE

(30) Priorité: 12.07.2004 FR 0407745
(43) Date de publication de la demande: 28.03.2007
(73) Titulaire: Fixator, 49181 St Barthelemy D'Anjou (FR)
(72) Inventeur: PATRON, Bruno, F- 49610 Juigne Sur Loire (FR)
(74) Mandataire: Laget, Jean-Loup
(86) Numéro de dépôt international: PCT/FR2005/001086
(87) Numéro de publication internationale: WO 2006/016016

(56) Documents cités:
- EP-A- 0 612 899
- DE-A1- 4 219 732
- FR-A- 625 646
- FR-A- 2 568 921
- FR-A- 2 618 421
- US-A- 2 904 126
- US-A- 3 323 616
- US-A- 3 612 219
- US-A- 3 936 033

## Description

La présente invention concerne un dispositif support de plate-forme pour l'élévation de charges ou de personnes le long d'un ouvrage, notamment pour l'exécution de travaux appliqués audit ouvrage, ce dispositif comportant, en combinaison avec une plate-forme, des éléments élévateurs de la plate-forme de type treuil pour régler à volonté le niveau d'élévation de la plate-forme, des éléments modulaires assemblables formant le mât pour atteindre une hauteur désirée, la mise en place de chaque élément de mât s'effectuant à partir de la plate-forme de charge reliable aux mâts d'une part par les éléments élévateurs de type treuil déconnectables à volonté desdits mâts, d'autre part par des moyens d'immobilisation temporaires de la plate-forme par rapport à un élément modulaire de chaque mât pour permettre, à l'état immobilisé de la plate-forme, l'addition ou la suppression en tête des mâts d'au moins un élément modulaire en fonction de la hauteur d'élévation de la plate-forme souhaitée.

Le travail le long de façades de construction de grande hauteur est la plupart du temps effectué à partir d'échafaudages dits suspendus. De tels échafaudages sont constitués d'une plate-forme sur laquelle des treuils sont embarqués, la plate-forme étant suspendue au toit de la construction par l'intermédiaire de câbles fixés à des pièces rapportées sur le toit. Une telle solution offre satisfaction lorsque le toit est aisément accessible et qu'il est possible d'y installer les éléments d'accrochage du câble et les contrepoids nécessaires à un bon fonctionnement de l'ensemble. Dans le cas contraire, les opérateurs sont démunis.

Une autre solution consisterait à mettre en place une plate-forme élévatrice à partir du sol. Toutefois, toutes les solutions développées à ce jour ne donnent pas satisfaction car elles ne permettent pas d'atteindre de grande hauteur malgré l'utilisation de treuil. Tel est le cas de l'échafaudage décrit dans le brevet FR-A-2.624.173. Ce document décrit un échafaudage du type comprenant au moins un mât sensiblement vertical en appui d'une part sur une surface sensiblement horizontale et d'autre part sur une surface sensiblement verticale, le mât servant d'ancrage au câble d'un treuil adapté à élever ou à abaisser le long du mât un manchon coulissant appartenant à une console supportant une plate-forme de travail. Outre le fait que le montage des mâts n'est pas abordé dans ce document, on constate que la position des mâts qui s'étendent le long d'un bord longitudinal de la plate-forme constitue une limitation à l'élévation de la plate-forme car ces derniers doivent obligatoirement être raccordés à la façade de l'ouvrage pour éviter tout renversement de l'ensemble de la structure. Ainsi, dans ce document, les mâts sont raccordées par une pièce d'ancrage représentée en 9 aux figures, cette pièce d'ancrage marquant la fin de la progression en hauteur de la plate-forme et rendant impossible l'utilisation d'un tel échafaudage pour un travail à de grandes hauteurs.

L'installation décrite dans le brevet US-A-3.323.616 est constituée d'une plateforme se déplaçant le long de deux mâts formés d'éléments modulaires à emboîtement télescopique nécessitant un montage ou respectivement un démontage simultané des deux mâts. A nouveau, un manchon appartenant à une console supportant une plate-forme de travail coulisse le long du mât rendant impossible tout ancrage du mât à une façade et obligeant à un déplacement synchrone des plates-formes. Comme cette installation ne peut pas comporter de moyens permettant sa fixation à une façade, cette installation est inadaptée au travail à des hauteurs importantes.

L'installation décrite par le brevet US-A-3.612.219 est quant à elle constituée de deux échelles et d'une plate-forme. Les échelles sont entretoisées pour permettre le maintien à l'état dressé de ces dernières rendant ainsi impossible le démontage de manière indépendante de l'une des échelles. La plate-forme dont l'élévation s'opère au moyen de treuils portés par la plate-forme n'est pas guidée le long des échelles rendant une telle installation inadaptée à une élévation à de grandes hauteurs.

Le brevet FR-A-625.646 décrit un échafaudage dont la plate-forme est portée par des mâts indépendants pouvant être fixés à une façade au moyen de contreforts. Dans ce cas, la plateforme est formée à nouveau d'une console et de deux manchons coulissant chacun le long d'un mât comme l'illustre la figure 1 de ce brevet ou le passage colonne 2 - lignes 19 à 26 de la description. Lesdits contreforts constituent donc un obstacle à la descente de la plate-forme qui ne pourra être totalement descendue que lors du démontage des mâts et enlèvement des contreforts. Cette solution empêche donc un libre déplacement en monte et baisse de la plate-forme le long des mâts. Par ailleurs, la liaison plate-forme/mât à l'aide d'un manchon coulissant oblige, dans le cas d'une construction à trois mâts, à un déplacement synchrone de la totalité de la plate-forme.

Le brevet EP 0612899 A1 décrit quant à lui un plateau fixé sur deux échelles au moyen de crochets pivotants s'accrochant sur les barreaux horizontaux desdites échelles. Ce dispositif permet un déplacement en monte et baisse de la plate-forme le long des mâts, ce déplacement étant commandé au moyen d'un treuil depuis l'intérieur de la plateforme ou depuis le sol. Cependant, il n'est pas décrit ici de système de guidage de la plateforme le long des montants des échelles. Pendant un déplacement vertical, la plateforme est aussi rendue libre en déplacement horizontal ce qui rend cette installation dangereuse et inadaptée au travail à de grandes hauteurs. Cet document divulgue toutes les caractéristiques techniques du préambule de la revendication 1. Ainsi les documents discutés ci-dessus ne décrivent pas d'échafaudage utilisable à des hauteurs importantes, dont la plateforme pourrait être déplacée verticalement sur toute la hauteur des montants sans nuire à la sécurité de l'ensemble. De plus, aucun de ces documents ne décrit un dispositif permettant le déplacement asynchrone de deux plateaux le long de deux surfaces de guidage d'un même mât.

Un but de la présente invention est donc de proposer un dispositif support de plate-forme pour l'élévation de charges ou de personnes le long d'un ouvrage dont la conception permet d'atteindre des hauteurs quelconques et en particulier de grandes hauteurs.

Un autre but de la présente invention est de proposer un dispositif du type précité dont la conception permet d'optimiser les temps de montage et de démontage des mâts dans le cas de façades de largeur importante.
Un autre but de la présente invention est de proposer un dispositif du type précité dont la conception permet de couvrir toute une façade en limitant le nombre de mâts devant être utilisés.
Un autre but de la présente invention est de proposer un dispositif du type précité dont la conception permet de réutiliser l'essentiel des éléments constitutifs du dispositif dans un montage traditionnel de type plate-forme suspendue.
A cet effet, l'invention a pour objet un dispositif support de plate-forme pour l'élévation de charges ou de personnes selon la revendication 1. Grâce à la disposition relative de la plate-forme et des mâts, les mâts étant positionnés aux extrémités de la plate-forme qui est logée ainsi dans l'espace laissé libre entre lesdits mâts, plus aucune contrainte en terme d'élévation de la plate-forme en raison de l'ancrage des mâts à l'ouvrage n'est constatée.

Par ailleurs, un dispositif selon cette invention permet d'utiliser un même mât comme élément de guidage et de support à l'état suspendu de deux plates-formes déplaçables de manière synchrone ou asynchrone sur la totalité de la hauteur du mât. On limite ainsi le nombre d'éléments modulaires nécessaires à la construction des mâts, caractéristique particulièrement importante lorsque les mâts peuvent atteindre plusieurs dizaines de mètres. En outre, lorsque le dispositif doit être déplacé latéralement le long d'une façade, il suffit de démonter un seul mât pour obtenir, par coopération avec le mât resté en place, un nouveau chemin d'élévation à l'intérieur duquel est placée la plate-forme. Il en résulte un gain en temps de montage et de démontage extrêmement important.
L'invention sera bien comprise à la lecture de la description suivante d'exemples de réalisation, en référence aux dessins annexés dans lesquels :
la figure 1 représente une vue d'ensemble d'un dispositif conforme à l'invention ;
la figure 2 représente une vue en perspective d'un élément modulaire de mât ;
la figure 3 représente une vue d'ensemble d'un élément de tête de mât assemblé à un élément modulaire de mât ;
la figure 4 représente une vue d'ensemble des moyens de mise en place de deux éléments de tête de mât sur un même élément modulaire de mât;
la figure 5 représente une vue en perspective des moyens de guidage de la plate-forme du mât ;
la figure 6 représente une vue d'ensemble des moyens d'immobilisation temporaire de la plate-forme le long du mât dans une position assurant l'immobilisation de la plateforme ;
la figure 7 représente une vue d'ensemble des moyens d'immobilisation temporaire de la plateforme le long du mât dans une position permettant le déplacement de la plateforme ;
la figure 8 représente une vue d'ensemble de deux dispositifs positionnés le long d'une façade ;
la figure 9 représente une vue partielle de deux plateformes utilisant les deux surfaces de guidage différenciées d'un même mât pour assurer leur guidage ;
la figure 10 représente une vue d'ensemble du système de guidage d'une plateforme le long d'un mât ;
la figure 11 représente une vue de dessus du système de guidage d'une plateforme le long d'un mât ;
la figure 12 représente une vue d'ensemble du système de sécurité asservi à la tension du câble dans une position tendue dudit câble permettant un déplacement vertical de la plateforme et
la figure 13 représente une vue d'ensemble du système de sécurité asservi à la tension du câble dans une position relâchée dudit câble, assurant l'immobilisation de la plateforme.

Comme mentionné ci-dessus, le dispositif support de plate-forme 1A, 1B, objet de l'invention, doit permettre le levage de personnes et/ou de charges à de grandes hauteurs généralement de l'ordre de 50 mètres ou plus afin de faciliter notamment les travaux de rénovation des façades d'immeuble. Ce dispositif support de plate-forme doit pouvoir être mis en place à partir du sol sans avoir à utiliser le toit de la construction. Ce dispositif support de plate-forme comporte, comme mentionné ci-dessus, en combinaison avec une plate-forme 1A ou 1B, des éléments 2, 3 élévateurs de la plate-forme de type treuil pour régler à volonté le niveau d'élévation de la plate-forme 1A, 1B ainsi que des éléments 4, 6 modulaires assemblables formant mât pour atteindre une hauteur désirée. L'intérêt d'un tel dispositif support de plate-forme 1A, 1B est que la mise en place de chaque élément de mât 4 s'effectue à partir de la plate-forme 1A, 1B de charge reliable aux mâts d'une part par les éléments 2, 3 élévateurs de type treuil déconnectables à volonté desdits mâts, d'autre part par des moyens 5 d'immobilisation temporaires de la plate-forme 1A, 1B par rapport à un élément 4 modulaire de chaque mât de type crochet. Ainsi, à l'état immobilisé de la plate-forme 1A, 1B par les moyens temporaires d'immobilisation 5, il est possible de procéder, en tête de mât, à l'addition ou à la suppression d'au moins un élément 4, 6 modulaire en fonction de la hauteur d'élévation de la plate-forme 1A, 1B souhaitée. Lorsque l'élément modulaire de mât 4 a été rapporté en tête de mât et que l'élément élévateur 2, 3 a été reconnecté au mât, on actionne à nouveau le treuil 2 pour permettre l'élévation de la plate-forme 1A, 1B jusqu'à une nouvelle immobilisation temporaire de la plate-forme le long des mâts puis à nouveau, l'addition d'un nouvel élément modulaire 4 pour chaque mât. L'opération peut ainsi être répétée jusqu'à atteindre la hauteur désirée. La plate-forme peut ainsi être élevée à une hauteur quelconque grâce au fait que la plate-forme 1A, 1B est placée entre les deux mâts 16, 17 modulaires formant chemin d'élévation. Ainsi, l'ancrage des mâts 16, 17 à la façade de l'ouvrage n'empêche pas une telle élévation de la plate-forme. En outre, l'installation étant destinée à atteindre de grandes hauteurs, le nombre d'éléments modulaires pour former chaque mât est relativement important. Il est donc fondamental d'optimiser le nombre de pièces devant être stockées pour la réalisation des mâts. Grâce à la disposition des mâts de part et d'autre des extrémités de la plate-forme qui est généralement de forme rectangulaire, les mâts s'étendant alors au-delà des bords transversaux de ladite plate-forme, il est possible, avec un même mât, d'autoriser l'élévation en parallèle de manière synchrone ou asynchrone de deux plates-formes comme l'illustre la figure 9. Il est également possible, après décalage latéral d'un mât, de recréer un chemin d'élévation à l'aide d'un seul mât par coopération avec le mât resté en place. Enfin, ce dispositif support de plate-forme 1A, 1B présente l'avantage de permettre la réutilisation de l'essentiel de ses éléments pour la réalisation d'une plate-forme suspendue. Tous ces avantages seront développés plus en détail ci-après à partir de la description détaillée du dispositif support de plate-forme.
Comme mentionné ci-dessus, le niveau d'élévation de la plate-forme 1A, 1B est réglé à volonté par l'intermédiaire d'éléments élévateurs 2, 3. Ces éléments élévateurs, de type treuil, sont constitués d'au moins un corps 2 de treuil embarqué sur la plate-forme 1A, 1B et d'un câble 3 s'étendant entre mât et plate-forme 1A, 1B. Le fait d'embarquer le corps 2 de treuil sur la plate-forme 1A, 1B permet, lors d'un démontage de la plate-forme, de disposer d'une plate-forme et d'un treuil prêt à l'emploi pour la réalisation d'une plate-forme suspendue. Le corps 2 de treuil est du type à passage de câble continu de longueur quelconque pour éviter à la plate-forme 1A, 1B, dans certaines conditions, de supporter la totalité du poids du câble 3. En effet, et contrairement à l'état de la technique, le treuil n'est pas un treuil à tambour dans le cas duquel le câble est enroulé autour du corps de treuil et se déroule ou respectivement s'enroule au fur et à mesure de l'élévation de la plate-forme. Un exemple d'un tel treuil à passage de câble continu de longueur quelconque est notamment décrit dans le brevet FR-A-2.618.421. Ces treuils sont généralement constitués d'une poulie munie d'une gorge d'adhérence et d'une came destinée à bloquer le câble à l'intérieur de ladite gorge d'adhérence. Le câble est apte à s'étendre au-delà de cette zone de pincement et tend ainsi à partir du treuil comme l'illustre la figure 1 pour venir reposer au sol. Ainsi, dans le cas de grande longueur de câble, la plate-forme n'a pas à supporter la totalité du poids du câble comme cela peut être le cas pour des installations du type constitué de treuil à tambour. Cette solution s'avère donc particulièrement intéressante dans le cas d'un dispositif support de plate-forme dont la plate-forme est destinée à atteindre une grande hauteur.
Le câble 3 est quant à lui relié au mât par un élément modulaire de mât constituant systématiquement l'élément 6 de tête de mât. Cet élément 6 de tête de mât est plus particulièrement représenté aux figures 3 et 4. Dans l'exemple représenté, chaque élément 4 modulaire de mât est constitué de montants 7, au nombre au moins égal à quatre, reliés entre eux par des entretoises 8 inclinées ou horizontales pour former une structure en treillis dont les montants 7 servent par paire au guidage de la plate-forme 1A, 1B lors de son élévation le long desdits mâts 16, 17 tandis que certaines des entretoises 8 de type barreau coopèrent avec les moyens 5 d'immobilisation temporaire portés par la plate-forme 1A, 1B pour immobiliser cette dernière. L'élément 4 modulaire de mât destiné à venir en appui au sol se différencie des autres éléments 4 modulaires par le fait qu'il est solidarisé à une de ses extrémités à une platine 15 d'appui au sol. Cette platine est munie de moyens de réglage de son assiette pour garantir une parfaite verticalité du mât 16, 17 au fur et à mesure de son élévation. Chaque mât est réalisé sous forme d'un mât indépendant par rapport à un autre mât. Il est donc auto stable de telle sorte qu'un mât 17 peut être démonté sans avoir à démonter le mât 16 voisin avec lequel il coopérait.

L'élément 6 de tête de mât est, de manière analogue aux autres éléments 4 modulaires de mât, pourvu de montants destinés à s'assembler par une de leurs extrémités aux éléments 4 modulaires. Les éléments 4, 6 de mât 16, 17 modulaire sont ainsi emboîtables par l'intermédiaire de leurs montants 7 placés bout à bout. Un rétreint peut être prévu pour faciliter cet emboîtement. Des organes d'accouplement supplémentaires, tel qu'un boulonnage, entre éléments modulaires 4 de mât peuvent également être prévus pour renforcer la résistance mécanique de l'ensemble. Dans les exemples représentés, l'élément 6 de tête de mât peut être constitué de deux plaques parallèles reliées entre elles par des entretoises destinées à constituer les moyens 23 d'accroche du câble sur l'élément 6 de tête de mât. Sur cette structure, sont rapportés des tubes destinés à constituer deux montants servant à l'assemblage par emboîtement de l'élément 6 de tête de mât aux autres éléments 4 modulaires du mât. Les plaques se prolongent pour former un bras terminé par un crochet ouvert en direction du ciel pour venir se verrouiller sous une entretoise de type barreau du mât. Ces bras sont décalés latéralement d'un élément 6 de tête de mât à un autre élément 6 de tête de mât pour permettre le positionnement de deux éléments de tête de mât sur un même mât comme l'illustre la figure 4. Un rouleau peut en outre être prévu au niveau de la tête de mât pour faciliter la manipulation des éléments de mât. La conception de chaque élément de tête permet un positionnement rapide et aisé dudit élément.
Dans un autre mode de réalisation de l'invention, cet élément 6 de tête de mât est réalisé symétrique par rapport au plan longitudinal médian du mât pour permettre notamment l'accrochage en parallèle d'au moins deux câbles 3. Cette disposition est nécessaire lorsqu'un même mât est utilisé pour l'élévation en parallèle de deux plates-formes qui peuvent ainsi chacune présenter un câble apte à s'accrocher sur l'élément 6 de tête de mât. L'accrochage permanent du câble à l'élément 6 de tête de mât permet d'éviter toute erreur de manipulation de l'opérateur qui, à chaque phase d'addition ou de suppression en tête de mât d'un élément modulaire, a simplement à désemboîter l'élément 6 de tête de mât puis à rapporter ou à enlever un élément 4 de mât avant de repositionner cet élément 6 de tête de mât sans avoir à toucher à l'accrochage du câble 3 sur l'élément 6 de tête de mât. Cette solution accroît la sécurité de l'ensemble.
Les mâts 16, 17 obtenus par assemblage d'éléments modulaires du type précité constituent des mâts indépendants, auto-stables et autoporteurs. Par mâts indépendants, on entend des mâts d'une paire de mâts qui peuvent être démontés indépendamment l'un de l'autre. Chaque mât présente une rigidité importante du fait de sa réalisation sous forme d'une poutre contrairement aux échelles de l'état de la technique. La réalisation des mâts sous forme d'élément tubulaire, la poutre étant creuse et formée à partir d'une structure en treillis, permet de réduire le poids de l'ensemble. Les mâts comportent chacun au moins quatre montants 7 reliés entre eux par des entretoises 8 inclinées ou horizontales. Les montants 7 d'un même mât constituent par paire un chemin 11, 12 de guidage d'une plate-forme 1A, 1B. Il en résulte pour un même mât la possibilité de disposer de deux chemins de guidage 11, 12 différenciés autorisant l'élévation en parallèle et de manière asynchrone de deux plates-formes 1A, 1B différenciées sur la quasi totalité de la hauteur d'un même mât 16, 17. Ces surfaces ou chemin 11, 12 de guidage sont agencés sur le mât pour ménager le long d'une génératrice du mât une surface 13 libre permettant l'ancrage du mât à la façade de la construction par des moyens de liaison appropriés sans nuire au déplacement en monte et baisse desdites plates-formes 1A, 1B. La surface 13 libre du mât s'étend sur le mât entre les deux chemins ou surfaces 16, 17 de guidage et séparer ces derniers. En résumé, un mât réalisé sous forme d'un élément tubulaire à section polygonale présente deux faces servant chacune au guidage et à l'élévation d'une plate-forme différenciée tandis qu'au moins certaines des autres faces du mât maintenues libres permettent l'ancrage du mât à une construction.
Au fur et à mesure de l'élévation des mâts par addition d'éléments modulaires 4 de mât, il est nécessaire pendant, la phase d'ajout d'immobiliser temporairement la plate-forme 1A, 1B. L'immobilisation temporaire de la plate-forme 1A, 1B le long des mâts, qui est nécessaire pour permettre l'addition ou la suppression d'un élément de mât, peut être réalisée suivant différents modes. Dans la figure 6, les moyens 5 d'immobilisation temporaire sont constitués par des crochets chargés par ressort, ces crochets formant cliquet s'escamotant lors de l'élévation de la plate-forme 1A, 1B et se crochetant sur les éléments 4 de mât lors d'un abaissement de la plate-forme 1A, 1B. Ces crochets sont portés par une platine rapportée au niveau de la base de la plate-forme. Cette platine peut être aisément démontable ou escamotable pour permettre la suppression de ces éléments, en particulier lors d'une utilisation sous forme d'une plate-forme suspendue de la plate-forme de l'installation. Lors des phases d'élévation de la plate-forme le long des mâts, les crochets s'escamotent automatiquement et le ressort les ramène dans une position dans laquelle ils viennent se verrouiller sur les barreaux 8 formant entretoise entre deux montants de mât. Pendant les phases de suppression d'élément modulaire de mât, ces phases étant mises en oeuvre notamment lors d'un démontage du dispositif, les crochets sont escamotés manuellement entre deux phases de suppression d'éléments modulaires 4 de mât et sont ensuite relâchés pour venir dans une position dans laquelle ils verrouillent la plate-forme sur les mâts et permettent ainsi la suppression d'un élément de mât.
Pendant toutes les phases de fonctionnement de la plate-forme, cette dernière est guidée à contact roulant ou glissant le long des mâts 16, 17. Les moyens de guidage d'une plate-forme 1A, 1B le long d'un mât sont constitués de galets 9, de préférence à gorge, portés par un support 10 couplable de manière démontable à la plate-forme 1A, 1B. Les galets 9 à gorge d'un support roulent ainsi le long de deux montants 7 du mât servant à former un chemin 11 ou 12 de guidage du mât. Un exemple de réalisation des moyens de guidage est fourni à la figure 5.
Bien évidemment, une même plate-forme comporte deux supports 10 équipés de galets 9, chaque support 10 coopérant avec un chemin 11 ou 12 de guidage d'un mât 16, 17. Le fait que le support 10 porte-galets 9 soit couplable par simple boulonnage à la plate-forme permet un démontage aisé de cet ensemble à nouveau pour permettre une réutilisation de la plate-forme sous forme de plate-forme suspendue.

Dans les exemples représentés, deux paires de galets sont prévues à chacune des extrémités de la plate-forme, chaque paire de galets coopérant avec un montant du mât. Grâce au fait que chaque élément 4 modulaire de mât est constitué d'au moins quatre montants, il est ainsi possible de guider en parallèle et de manière asynchrone deux plates-formes sur un même mât.

Enfin, pour des raisons de sécurité et pour éviter tout renversement du dispositif support de plate-forme, en particulier lors d'une élévation à des hauteurs importantes des mâts, les éléments 4 de mât sont couplables à l'ouvrage le long duquel ils sont disposés notamment par ancrage par percussion. Ainsi, au fur et à mesure de l'élévation, l'opérateur procède régulièrement à un ancrage des éléments de mât à la façade de la construction. Il peut utiliser pour ce faire les éléments d'entretoise entre montants de mât. Il peut également utiliser des barres d'ancrage fixées à une de leurs extrémités au mât et faisant saillie du mât par la surface 13 libre du mât pour venir par leur autre extrémité se fixer à la construction. Il n'est pas forcément nécessaire d'ancrer chaque élément modulaire de mât à ladite façade. Un moyen d'ancrage peut être prévu tous les deux-trois éléments.

Enfin, il peut être prévu un dispositif de sécurité supplémentaire, solidaire en déplacement de la plate-forme 1A, 1B, apte à retenir la plate-forme 1A, 1B en position d'appui sur les mâts en cas de rupture du câble 3 du treuil 2. Le fonctionnement de ces dispositifs de sécurité est asservi à la tension du câble de treuil. A l'état relâché du câble, le dispositif de sécurité est actif tandis qu'il est inactif à l'état tendu du câble.

Dans les exemples représentés, la plate-forme est équipée d'au moins deux dispositifs de sécurité, chaque dispositif de sécurité étant formé d'au moins une butée 14, de préférence deux butées 14, mobiles commandées en déplacement par la tension du câble 3 du treuil, pour passer d'une position en appui sur un mât à l'état relâché du câble à une position rétractée à l'état tendu du câble 3 de manière à permettre à la plate-forme de se déplacer librement le long du mât à l'état tendu du câble.

Ainsi, comme l'illustrent les figures 12 et 13, chaque butée 14 est reliée à une autre butée 14 par un axe 18. Cet axe 18 est lui-même couplé à un étrier 19 portant une roulette 20 qui délimite avec les branches de l'étrier un passage du câble 3 du treuil. Le câble 3 agit à l'état tendu sur la roulette pour provoquer un déplacement de l'ensemble étrier/butée en direction du centre de la plate-forme empêchant ainsi les butées 14 de prendre appui sur les entretoises 8 de type barreau du mât. A l'inverse, à l'état relâché du câble 3, les butées se déplacent en direction du mât et enserrent un barreau 8 assurant ainsi la retenue de la plate-forme le long des mâts.

Grâce au dispositif support de plate-forme tel que décrit ci-dessus, il devient aisé d'atteindre de grandes hauteurs au moyen de la plate-forme. Par ailleurs, les phases de démontage et de repositionnement des mâts le long de la façade sont facilitées. Enfin, il est possible de couvrir la totalité d'une façade avec de tels dispositifs support de plate-forme en limitant le nombre de mâts devant être utilisés. Une telle construction présente donc un grand nombre d'avantages au regard de l'état de la technique.

## Revendications

1. Dispositif support de plate-forme (1A, 1B) pour l'élévation de charges ou de personnes le long d'un ouvrage, notamment pour l'exécution de travaux appliqués audit ouvrage, ce dispositif comportant :
- au moins une plate-forme (1A, 1B), à déplacement vertical,
- des éléments (4, 6) modulaires, assemblables pour atteindre une hauteur désirée, formant, à l'état assemblé, au moins deux mâts (16, 17) verticaux, les éléments (4) modulaires conformant le corps de mât et l'élément (6) modulaire conformant la tête de mât,
- des éléments (2, 3) élévateurs de la plate-forme de type treuil aptes à relier la plate-forme aux éléments modulaires de tête (6) des mâts, pour régler à volonté le niveau d'élévation de la plate-forme (1A, 1B) le long des mâts, ces éléments élévateurs de type treuil étant déconnectables à volonté desdits mâts,
- des moyens (5) d'immobilisation temporaire de la plate-forme (1A, 1B) par rapport à un élément (4) modulaire de chaque mât (16, 17), pour permettre, à l'état immobilisé de la plate-forme (1A, 1B), l'addition ou la suppression en tête des mâts d'au moins un élément (4) modulaire de mât en fonction de la hauteur d'élévation de la plate-forme (1A, 1B) souhaitée, la mise en place de chaque élément (4, 6) de mât s'effectuant à partir de la plate-forme (1A, 1B),
la ou chaque plate-forme (1A, 1B) étant placée entre deux mâts (16, 17) modulaires indépendants formant chemin d'élévation et de guidage, les mâts (16, 17) étant disposés de part et d'autre des extrémités de la plate-forme, **caractérisé en ce que** chaque mât (16, 17) comporte au moins quatre montants (7) reliés entre eux par des entretoises (8), inclinées ou horizontales, les montants (7) constituant par paire des chemins de guidage, **en ce que** chaque mât (16, 17) présente au moins deux chemins (11, 12) de guidage, pour l'élévation en parallèle de deux plates-formes, ménageant entre eux une surface (13) libre pour des moyens de liaison du mât à l'ouvrage le long duquel chaque mât est disposé, sans nuire au déplacement en monte et baisse de la ou des plates-formes (1A, 1B) le long desdits mâts, ladite surface (13) étant exempte de toute sollicitation lors du déplacement de la ou des plates-formes (1A, 1B) le long du mât, c'est-à-dire libre pour des moyens de liaison de mât à l'ouvrage, **en ce que** la ou chaque plate-forme (1a, 1B) coopère avec un chemin (11, 12) de guidage de chaque mât (16, 17) de manière à permettre notamment,
- soit à un même mât (16), de servir à l'élévation en parallèle, de manière synchrone ou asynchrone, de deux plates-formes (1A, 1B),
- soit, après décalage latéral d'un mât (16), à recréer un chemin d'élévation
à l'aide d'un seul mât (17) par coopération avec le mât (16) resté en place et **en ce que** chaque plate-forme (1A, 1B) est guidée à contact roulant le long des mâts (16, 17), lesdits moyens de guidage d'une plate-forme (1A, 1B) le long d'un mât étant constitués de galets (9), de préférence à gorge, portés par un support (10) couplable de manière démontable à la plate-forme (1a, 1B), ces galets (9) roulant le long d'une paire de montants (7) du mât.

2. Dispositif selon la revendication 1,
**caractérisé en ce que** les éléments (2, 3) élévateurs, de type treuil, sont constitués d'au moins un corps (2) de treuil embarqué sur la plate-forme (1A, 1B) et d'un câble s'étendant entre mât et plate-forme (1A, 1B).

3. Dispositif selon la revendication 2,
**caractérisé en ce que** le corps (2) de treuil est du type à passage de câble continu de longueur quelconque pour éviter, dans certaines conditions, à la plate-forme (1A, 1B) de supporter le poids total du câble (3).

4. Dispositif selon l'une des revendications 2 et 3,
**caractérisé en ce que** le câble (3) est relié au mât par un élément modulaire de mât constituant systématiquement l'élément (6) de tête de mât.

5. Dispositif selon la revendication 1,
**caractérisé en ce que** certaines des entretoises (8) de type barreau coopèrent avec les moyens (5) d'immobilisation temporaire portés par la plate-forme (1A, 1B) pour immobiliser cette dernière.

6. Dispositif selon l'une des revendications 1 à 5,
**caractérisé en ce que** les moyens (5) d'immobilisation temporaire sont constitués par des crochets chargés par ressort, ces crochets formant cliquet

7. Dispositif selon la revendication 6,
**caractérisé en ce que** les crochets formant cliquet sont escamotés manuellement entre deux phases de suppression d'éléments modulaires (4) de mât, ces phases étant mises en oeuvre notamment lors d'un démontage du dispositif.

8. Dispositif selon l'une des revendications 1 à 7,
**caractérisé en ce que** les éléments (4) de mât sont couplables à l'ouvrage le long duquel ils sont disposés notamment par ancrage par percussion.

9. Dispositif selon l'une des revendications 1 à 8,
**Caractérisé en ce qu'**au moins un dispositif de sécurité supplémentaire, solidaire en déplacement de la plate-forme (1A, 1B), apte à retenir la plate-forme (1A, 1B) en position d'appui sur les mâts en cas de rupture du câble (3) du treuil (2), est prévu.

10. Dispositif selon l'une des revendications 1 à 9,
**caractérisé en ce que** la plate-forme est équipée d'au moins deux dispositifs de sécurité, chaque dispositif de sécurité étant formé d'au moins une butée (14), de préférence deux butées (14), mobiles commandées en déplacement par la tension du câble (3) du treuil, pour passer d'une position en appui sur un mât à l'état relâché du câble à une position rétractée à l'état tendu du câble (3) de manière à permettre à la plate-forme de se déplacer librement le long du mât à l'état tendu du câble.

## Patentansprüche

1. Plattformstützvorrichtung (1A, 1B) zum Heben von Lasten oder Personen entlang einer Konstruktion, vor allem zum Ausführen von Arbeiten an der Konstruktion, wobei diese Vorrichtung aufweist:
- mindestens eine sich vertikal verlagernde Plattform (1A, 1B),
- modulare Elemente (4, 6), die verbunden sind, um eine gewünschte Höhe zu erreichen, die im verbundenen Zustand mindestens zwei vertikale Masten (16,17) bilden, wobei die modularen Elemente (4) den Mastkörper bilden und das modulare Element (6) den Mastkopf bildet,
- Hubelemente (2, 3) der Plattform vom Typ Winde, die imstande sind, die Plattform mit den modularen Kopfelementen (6) der Masten zu verbinden, um das Hubniveau der Plattform (1A, 1B) entlang der Masten nach Belieben einstellen zu können, wobei diese Hubelemente vom Typ Winde nach Belieben von den Masten demontierbar sind,
- Mittel (5) für die zeitweilige Blockade der Plattform (1A, 1B) in Bezug zu einem modularen Element (4) jedes Masts (16, 17), um im blockierten Zustand der Plattform (1A, 1B) das Hinzufügen oder das Entfernen am Kopf der Masten mindestens eines modularen Mastelements (4) in Abhängigkeit von der gewünschten Hubhöhe der Plattform (1A, 1B) zu erlauben, wobei das Platzieren jedes Mastelements (4, 6) ab der Plattform (1A, 1B) erfolgt,
wobei die oder jede Plattform (1A, 1B) zwischen zwei unabhängigen modularen Masten (16, 17) platziert ist, die einen Hub- und Führungsweg bilden, wobei diese Masten (16, 17) auf der einen und der anderen Seite der Enden der Plattform angeordnet sind,
**dadurch gekennzeichnet, dass** jeder Mast (16, 17) mindestens vier Pfosten (7) aufweist, die miteinander durch geneigte oder horizontale Querstreben (8) verbunden sind, wobei die Pfosten (7) paarige Führungswege bilden, und dass jeder Mast (16, 17) mindestens zwei Führungswege (11, 12) für den parallelen Hub von zwei Plattformen aufweist, die zwischen sich eine freie Fläche (13) für Verbindungsmittel des Masts mit der Konstruktion ausbilden, entlang der jeder Mast angeordnet ist, ohne die Verlagerung nach oben und unten der Plattform(en) (1A, 1B) entlang der Masten zu behindern, wobei die Fläche (13) bei der Verlagerung der Plattform(en) (1A, 1B) entlang des Masts nicht beansprucht wird, das heißt frei ist für Mastverbindungsmittel mit der Konstruktion, und dass die oder jede Plattform (1A, 1B) mit einem Führungsweg (11, 12) jedes Masts (16, 17) derart zusammenwirkt, um vor allem zu erlauben
- entweder einem selben Mast (16) für den synchronen oder asynchronen Parallelhub von zwei Plattformen (1A, 1B) zu dienen,
- oder, nach seitlichem Versatz eines Masts (16), einen Hubweg mit Hilfe eines einzigen Masts (17) durch Zusammenwirken mit dem am Platz gebliebenen Mast (16) zu bilden,
und dass jede Plattform (1A, 1B) in rollendem Kontakt entlang der Masten (16, 17) geführt wird, wobei die Führungsmittel einer Plattform (1A, 1B) entlang eines Masts von Rollen (9), vorzugsweise mit Nut, gebildet sind, die von einem Halter (10) getragen werden, der demontierbar mit der Plattform (1A, 1B) koppelbar ist, wobei diese Rollen (9) entlang eines Pfostenpaares (7) des Masts rollen.

2. Vorrichtung nach Anspruch 1,
**dadurch gekennzeichnet, dass** die Hubelemente (2, 3) vom Typ Winde von mindestens einem Windenkörper (2) gebildet sind, der auf der Plattform (1A, 1B) eingebaut ist, und von einem Kabel, das sich zwischen Mast und Plattform (1A, 1B) erstreckt.

3. Vorrichtung nach Anspruch 2,
**dadurch gekennzeichnet, dass** der Windenkörper (2) vom Typ kontinuierlicher Kabeldurchgang beliebiger Länge ist, um unter bestimmten Bedingungen zu vermeiden, dass die Plattform (1A, 1B) das gesamte Gewicht des Kabels (3) tragen muss.

4. Vorrichtung nach einem der Ansprüche 2 und 3,
**dadurch gekennzeichnet, dass** das Kabel (3) mit dem Mast durch ein modulares Mastelement verbunden ist, das systematisch das Mastkopfelemente (6) bildet.

5. Vorrichtung nach Anspruch 1,
**dadurch gekennzeichnet, dass** einige der Querstreben (8) vom Typ Stange mit den von der Plattform (1A, 1B) getragenen Mitteln (5) für die zeitweilige Blockade zusammenwirken, um diese zu blockieren.

6. Vorrichtung nach einem der Ansprüche 1 bis 5,
**dadurch gekennzeichnet, dass** die Mittel (5) für die zeitweilige Blockade von mit Feder gespannten Haken gebildet sind, wobei diese Haken eine Klinke bilden.

7. Vorrichtung nach Anspruch 6,
**dadurch gekennzeichnet, dass** die die Klinke bildenden Haken zwischen zwei Entfernungsphasen modularer Mastelemente (4) manuell eingezogen werden, wobei diese Phasen vor allem bei einer Demontage der Vorrichtung umgesetzt werden.

8. Vorrichtung nach einem der Ansprüche 1 bis 7,
**dadurch gekennzeichnet, dass** die Mastelemente (4) an der Konstruktion, an der entlang sie angeordnet sind, insbesondere durch Stoßverankerung koppelbar sind.

9. Vorrichtung nach einem der Ansprüche 1 bis 8,
**dadurch gekennzeichnet, dass** mindestens eine zusätzliche Sicherheitsvorrichtung, die mit der Plattform (1A, 1B) in Verlagerung fest verbunden ist, die imstande ist, die Plattform in (1A, 1B) in Stützposition auf den Masten bei einem Riss des Kabels (3) der Winde (2) zu halten, vorgesehen ist.

10. Vorrichtung nach einem der Ansprüche 1 bis 9,
**dadurch gekennzeichnet, dass** die Plattform mit mindestens zwei Sicherheitsvorrichtungen ausgestattet ist, wobei jede Vorrichtung von mindestens einem Anschlag (14), vorzugsweise von zwei Anschlägen (14), gebildet ist, die durch die Spannung des Kabels (3) der Winde beweglich verlagernd gesteuert werden, um in gelockertem Zustand des Kabels von einer Stützposition auf einem Mast in gespanntem Zustand des Kabels (3) in eine eingezogene Position zu wechseln, um der Plattform zu erlauben, sich im gespannten Zustand des Kabels frei entlang des Masts zu bewegen.

## Claims

1. A platform support device (1A, 1B) for lifting loads or people along a structure, in particular to perform work applied to said structure, this device including:
- at least one platform (1A, 1B), with vertical movement,
- modular elements (4, 6), able to be assembled to reach a desired height, forming, in the assembled state, at least two vertical masts (16, 17), the modular elements (4) conforming the mast body and the modular element (6) conforming the mast head,
- lifting elements (2, 3) of the platform of the winch type able to connect the platform to the modular head elements (6) of the masts, to adjust, as desired, the elevation level of the platform (1A, 1B) along the masts, these lifting elements of the winch type being able to be disconnected from said masts at will,
- means (5) for temporarily immobilizing the platform (1A, 1B) relative to a modular element (4) of each mast (16, 17), to allow, in the immobilized state of the platform (1A, 1B), the addition or removal, at the head of the masts, of at least one modular mast element (4) as a function of the desired elevation height of the platform (1A, 1B), the placement of each mast element (4, 6) being done from the platform (1A, 1B),
the or each platform (1A, 1B) being placed between two independent modular masts (16, 17) forming an elevation and guide path, the masts (16, 17) being positioned on either side of the ends of the platform, **characterized in that** each mast (16, 17) includes at least four uprights (7) connected to one another by spacers (8), inclined or horizontal, the pairs of uprights (7) constituting guide paths, **in that** each mast (16, 17) has at least two guide paths (11, 12), for the parallel lifting of two platforms, arranging a free surface (13) between them for connecting means to connect the mast to the structure along which each mast is positioned, without detriment to the upward and downward movement of the platform(s) (1A, 1B) along said masts, said surface (13) being free of any stress during the movement of the platform(s) (1A, 1B) along the mast, i.e., free for means connecting the mast to the structure, **in that** the or each platform (1A, 1B) cooperates with a guide path (11, 12) for each mast (16) so as in particular to allow
- either a same mast (16) to be used for the parallel lifting, synchronously or asynchronously, of two platforms (1A, 1B),
- or, after lateral shift of a mast (16), to re-create a lifting path using a single mast (17) by cooperation with the mast (16) having remained in place
and **in that** each platform (1A, 1B) is guided in rolling contact along the masts (16, 17), said means for guiding a platform (1A, 1B) along a mast being made up of rollers (9), preferably with a groove, supported by a support (10) able to be separably coupled to the platform (1A, 1B), these rollers (9) rolling along a pair of uprights (7) of the mast.

2. The device according to claim 1,
**characterized in that** the lifting elements (2, 3), of the winch type, are made up of at least one winch body (2) on board the platform (1A, 1B) and a cable extending between the mast and the platform (1A, 1B).

3. The device according to claim 2,
**characterized in that** the winch body (2) is of the type with continuous cable passage of any length to prevent, under certain conditions, the platform (1A, 1B) from bearing the full weight of the cable (3).

4. The device according to one of claims 2 and 3,
**characterized in that** the cable (3) is connected to the mast by a modular mast element systematically making up the mast head element (6).

5. The device according to claim 1,
**characterized in that** some of the spacers (8) of the bar type cooperate with the temporary immobilizing means (5) supported by the platform (1A, 1B) to immobilize the latter.

6. The device according to one of claims 1 to 5,
**characterized in that** the temporary immobilizing means (5) are made up of spring-loaded hooks, these hooks forming a pawl.

7. The device according to claim 6,
**characterized in that** the pawl-forming hooks are manually retracted between two phases for eliminating modular mast elements (4), these phases being carried out in particular during disassembly of the device.

8. The device according to one of claims 1 to 7,
**characterized in that** the mast elements (4) are able to be coupled to the structure along which they are arranged, in particular by anchoring by percussion.

9. The device according to one of claims 1 to 8,
**characterized in that** at least one additional safety device, secured in movement with the platform (1A, 1B), able to keep the platform (1A, 1B) in the bearing position on the masts if the cable (3) of the winch (2) breaks, is provided.

10. The device according to one of claims 1 to 9,
**characterized in that** the platform is equipped with at least two safety devices, each safety device being formed by at least one moving stop (14), preferably two moving stops (14), the movement of which is controlled by tensioning the cable (3) of the winch, to go from a position bearing on a mast in the relaxed state of the cable to a retracted position in the tensioned state of the cable (3) so as to allow the platform to move freely along the mast in the tensioned state of the cable.
